# FASCICULE DE BREVET EUROPEEN

(11) **EP 1 393 904 B1**
(45) Date de publication et mention de la délivrance du brevet: **20.06.2007**
(21) Numéro de dépôt: 03017466.8
(22) Date de dépôt: 01.08.2003
(51) Int. Cl.: B41F 19/06

(54) **Presse rotative pour déposer des motifs sur un substrat en bande**
Rotationspresse zum Anbringen von Bildern auf einem Substrat
Rotary press for applying a pattern on a web like substrate

(30) Priorité: 19.08.2002 CH 14192002
(43) Date de publication de la demande: 03.03.2004
(73) Titulaire: BOBST S.A., 1001 Lausanne (CH)
(72) Inventeur: Strasser, Georg, 9214 Kradolf (CH)
(74) Mandataire: Poirier, Jean-Michel Serge

(56) Documents cités:
- EP-A- 0 469 433
- FR-A- 1 367 861
- US-A- 4 926 666
- US-B1- 6 314 881

## Description

La présente invention se rapporte à une presse rotative pour déposer des motifs d'un matériau sur un substrat en bande

Le document US-A-4926666 décrit un dispositif pouvant être utilisé dans une estampeuse du type comprenant un cylindre de travail et un contre-cylindre, des moyens d'entraînement du cylindre de travail en rotation, des moyens d'exercice d'une précontrainte déterminée entre ledit cylindre de travail et ledit contre-cylindre et des moyens de réglage de l'écartement entre ledit cylindre de travail et ledit contre-cylindre.

Le document EP-A-0469433 décrit un dispositif d'estampage comprenant un cylindre de travail et un contre-cylindre, des moyens de chauffage de ce cylindre de travail et des moyens d'exercice d'une précontrainte déterminée entre ledit cylindre de travail et ledit contre-cylindre.

L'avantage de ce type de presse par rapport à l'estampage à plat réside dans le fait de pouvoir travailler en continu à vitesse sensiblement plus élevée qu'avec l'estampage à plat. Les gaz résultant de la vaporisation de la cire qui se trouve entre la bande porteuse en polyester et le film de métal s'évacuent plus facilement et la consommation de matériau en bande à déposer peut être sensiblement réduite. Or, ce matériau, constitué en général par un stratifié composé de quatre couches, une bande support de polyester, une couche de cire, un film métallique et une couche de colle, coûte cher.

Pour permettre de réduire la consommation de bandes de matériau à déposer de manière optimale, il faut non seulement utiliser une presse rotative équipée d'un cylindre de travail portant des clichés des motifs dudit matériau à déposer, mais il faut encore que la bande de matériau ne passe pas à travers la presse rotative selon une trajectoire traditionnelle, mais selon une trajectoire pratiquement rectiligne. En effet, avec la trajectoire traditionnelle, la bande de matériau à déposer et le substrat en bande sur lequel le motif du matériau a été déposé restent l'un contre l'autre et sont pressés contre le contre-cylindre sur un certain angle de ce contre-cylindre après être passés entre les cylindres de la presse rotative, pour augmenter le temps de contact et faciliter la fixation du motif déposé sur le substrat. Ce mode de passage traditionnel limite sensiblement la possibilité d'économie de bande de matériau à déposer, dans la mesure où le substrat et la bande de matériau doivent se déplacer ensemble.

Or, pour permettre une économie optimale de consommation de bande support, il faut pouvoir arrêter, voire retirer une certaine longueur de la bande support entre deux dépôts de motifs sur le substrat en bande. Ceci n'est possible que si la bande support du matériau à déposer et le substrat ne sont en contact quasiment que sur une ligne correspondant aux génératrices respectives de contact entre les deux cylindres de la presse rotative ou tout au moins sur une distance longitudinale du substrat suffisamment faible pour permettre leur déplacement relatif dès qu'ils ne sont plus pincés entre les rouleaux de la presse, c'est-à-dire entre deux transferts successifs des motifs sur le substrat en bande. Ceci n'est possible que si la bande de matériau à déposer a une trajectoire pratiquement rectiligne.

Compte tenu de ces contraintes et en particulier du temps de contact très court entre la bande support du matériau à déposer et le substrat en bande, il faut que la température moyenne du cylindre de travail de la presse rotative soit plus élevée et les écarts de températures admissibles soient plus étroits que dans l'estampage à plat, ainsi que dans le cas de la presse rotative avec passage traditionnel, dont il a été question ci-dessus.

Pour que ces tolérances très réduites puissent être satisfaites, il faut non seulement que la température soit contrôlée avec précision, mais il faut encore que la pression exercée entre les cylindres de la presse et l'écartement entre ces cylindres pour permettre le passage du substrat en bande, de la bande support du matériau du motif à déposer et du cliché soient aussi réglés avec précision, sans que le réglage de l'un influence le réglage de l'autre. Il est également important que le jeu entre les cylindres, dans lequel passent le substrat, la bande support du matériau à déposer et le ou les clichés soit constant et ne varie pas lorsque la température du cylindre de travail augmente.

Le but de la présente invention est d'apporter une solution permettant de contribuer, au moins dans une certaine mesure, à une utilisation optimale de la bande support de matériau à déposer sur un substrat en bande tout en conservant avec précision le réglage des paramètres de fonctionnement de la presse.

A cet effet, la présente invention a pour objet une presse rotative pour déposer des motifs d'un matériau sur un substrat en bande, telle que définie dans la revendication 1.

Grâce à cette presse rotative, le réglage de la précontrainte exercée entre les cylindres de la presse, pour effectuer le dépôt de motifs sur un substrat en bande à partir du matériau porté par la bande support, est totalement indépendant du réglage du jeu entre les cylindres, en sorte que ces deux paramètres peuvent être réglés avec précision. Il est d'autant plus important que la bande support ait pratiquement une trajectoire rectiligne à travers les cylindres, réduisant au minimum le temps de contact entre les deux bandes pendant l'opération de dépôt des motifs. Or, comme on l'a expliqué précédemment, le passage rectiligne ou sensiblement rectiligne de la bande support du matériau à déposer à travers les cylindres de la presse est la condition à remplir pour permettre une modulation de la vitesse de cette bande support entre le dépôt de deux motifs successifs et ainsi une utilisation optimale de cette bande support.

D'autres particularités et avantages de la présente invention apparaîtront au cours de la description qui va suivre et qui sera faite en relation avec le dessin annexé qui illustre, schématiquement et à titre d'exemple, une forme d'exécution de la presse rotative objet de cette invention.
La figure 1 est une vue en élévation de cette forme d'exécution;
la figure 2 est une vue schématique selon la ligne A-A de la fig. 1;
la figure 3 est une vue partielle agrandie en coupe diamétrale du cylindre de travail vu non coupé sur la figure 2;
la figure 4 est une vue partielle très agrandie de la partie X de la figure 3;
la figure 5 représente un premier exemple de fixation d'un cliché sur le cylindre de travail et
la figure 6 représente un deuxième exemple de fixation d'un cliché sur le cylindre de travail.

La presse rotative selon l'invention comporte un bâti 1 sur lequel est monté un cylindre de travail 2 dont les extrémités respectives sont fixées au bâti 1 par des organes de fixation 3, munis chacun d'une vis de serrage 3a. Un contre-cylindre 4, parallèle au cylindre de travail 2, est pivoté librement sur une bascule 5 montée pivotante sur le bâti 1 autour d'un axe 6 parallèle à l'axe des cylindres 2 et 4. Un vérin 7 sert à presser le contre-cylindre 4 contre le cylindre de travail 2, avec une force de précontrainte déterminée, par l'intermédiaire d'un levier 7a agissant sur la bascule 5 et capable de démultiplier la pression exercée par le vérin 7.

La figure 2 montre comment la pression du vérin 7 est transmise entre le cylindre de travail 2 et le contre-cylindre 4. Cette pression est symbolisée par deux flèches F₁, F₂. Le contre-cylindre 4 est monté pivotant autour de deux demi-arbres 8 coaxiaux par des roulements à billes 9. Deux anneaux cylindriques 10 sont montés sur deux portions excentriques 11 des demi-arbres 8 respectifs par des roulements à billes 12. Les anneaux cylindriques 10 sont en contact de roulement avec deux surfaces cylindriques 2a solidaires du cylindre de travail 2.

Ces anneaux cylindriques 10 et les surfaces cylindriques 2a, formant les surfaces de contact entre le cylindre de travail 2 et le contre-cylindre 4, permettent de transmettre la précontrainte exercée par le vérin 7 tout en ménageant un jeu 13 entre le cylindre de travail 2 et le contre-cylindre 4 pour le passage d'un substrat en bande 14 et d'une ou plusieurs bandes support 15 du matériau des motifs à déposer sur le substrat 14. Ce jeu 13 est choisi pour que la précontrainte exercée et la température du cylindre de travail 2 permettent de transférer à chaud les motifs du matériau de la bande support 15 sur le substrat en bande 14 lors du passage des clichés 16 dans le jeu 13 séparant les deux cylindres 2, 4.

L'un des anneaux cylindriques 10 est solidaire d'une roue dentée 10a qui engrène avec une roue dentée 2b solidaire du cylindre de travail 2. La roue dentée 10a est en prise avec un moteur d'entraînement (non représenté) par l'intermédiaire d'une liaison moteur LM.

Les extrémités externes de chaque demi-arbre 8 sont solidaires d'une roue dentée 17 en prise avec une vis sans fin 18 solidaire d'un renvoi conique 19, relié à une poignée (non représentée) permettant de régler le jeu 13; il est aussi possible d'influencer le jeu 13 que d'un côté du rouleau 2 et de créer un jeu 13 légèrement progressif à travers la largeur de la bande 14. Ce système peut aussi être remplacé par deux moteurs agissant chacun sur une vis sans fin 18. La rotation des demi-arbres 8 d'un certain angle fait tourner les excentriques 11 autour de l'axe des demi-arbres 8 coaxiaux, modifiant ainsi le jeu 13 entre le cylindre de travail 2 et le contre-cylindre 4, sans modifier la valeur de la précontrainte exercée sur les cylindres 2 et 4 par l'intermédiaire des surfaces cylindriques de contact 2a et 10.

Pour effectuer le dépôt et la fixation des motifs du matériau de la ou des bandes support 15, découpés et chauffés par les clichés 16 du cylindre de travail 2 sur le substrat en bande 14, la couche externe des bandes support 15, adjacente au substrat en bande 14 sur lequel les motifs sont déposés, est formée d'une colle thermodurcissable. C'est la raison pour laquelle le cylindre de travail 2 doit comporter des moyens de chauffage.

La figure 3 montre l'intérieur du cylindre de travail 2 qui comporte, une enceinte de chauffage 20 formée par une partie tubulaire 21 en contact thermique avec le cylindre de travail 2. Cette enceinte de chauffage 20 est fermée à ses deux extrémités par des flasques 22, dont le centre est solidaire d'un cylindre de pivotement 23 coaxial à l'axe du cylindre de travail 2. L'un de ces cylindres de pivotement 23 (celui de gauche sur la figure 3) est traversé par un conduit axial 24 divisé en deux conduits concentriques 24a, 24b par une paroi tubulaire 25a d'un raccord tournant 25, destiné à relier l'enceinte de chauffage 20 à un circuit d'huile de chauffage (non représenté). L'intérieur de l'enceinte de chauffage 20 est divisé en plusieurs compartiments par des cloisons tubulaires 26 concentriques, munies de perforations 26a pour former un écoulement en va-et-vient du fluide de chauffage entre le canal d'entrée 24a et le canal de sortie 24b.

Pour des raisons mécaniques et de transfert thermique, la partie tubulaire 21 de l'enceinte de chauffage 20 et les flasques de fermeture 22 des extrémités de ces enceintes sont réalisées en des métaux différents tel que l'acier pour les parties externes telles que la partie cylindrique externe du cylindre de travail 2, et les flasques de fermeture 22 et de l'aluminium pour l'enceinte de chauffage 20. Pour éviter la formation d'un espace entre les surfaces de contact 21a, 22a de ces deux pièces 21, 22, qui modifierait le réglage du jeu 13 entre les cylindres 2 et 4, ces surfaces 21a, 22a sont de forme conique avec un demi angle α au sommet de ces surfaces de contact coniques 21a, 22a correspondant à l'angle de l'hypoténuse d'un triangle rectangle dont les autres côtés correspondent à la dilatation thermique longitudinale d'un point donné d'une desdites surfaces de contact (21a, 22a) par rapport à l'axe médian M de ladite enceinte de chauffage 20 à température donnée, respectivement à la dilatation radiale de ce même point à la même température, en sorte que les surfaces de contact 21a, 22a restent jointives quelle que soit la température de l'enceinte cylindrique de chauffage 20. En faisant passer la ligne A-C de la figure 4 par le centre 28 du cylindre de travail 2, l'angle α se trouve déterminé pour chaque cas en particulier.

En effet, si on examine, en se référant à la figure 4 ce qui se passe lors d'une élévation de température ΔT, en observant deux points adjacents, l'un situé sur la surface conique 22a du flasque 22, l'autre sur la surface conique 21a de la partie tubulaire 21 qui sont, à la température T tous deux confondus en C sur le diagramme explicatif de la figure 4, on constate qu'à la température T+ΔT, le point situé sur la surface conique 22a du flasque 22 s'est déplacé en B qui est la résultante de la dilatation radiale dr₂₂ de ce point et de sa dilatation longitudinale dl₂₂ par rapport à l'axe médian M de l'enceinte de chauffage 20.

En fait, cette résultante est l'hypoténuse d'un triangle rectangle dont les côtés dr₂₂ et dl₂₂ sont proportionnels aux dilatations radiales, respectivement longitudinales, qui dépendent des dimensions radiales respectivement longitudinales d'un point donné. Ces dimensions radiales et longitudinales varient en fonction du coefficient de dilatation du matériau, mais leur rapport et donc l'angle de l'hypoténuse, est constant. C'est ainsi que le même point adjacent pris sur la surface conique 21a de la partie tubulaire 21 de l'enceinte de chauffage 20, au même point C de la figure 4, à la température T, se retrouve au point A à la température T+ΔT et que ce point A se trouve sur l'hypoténuse d'un triangle rectangle dont les autres côtés correspondent à la dilatation radiale dr₂₁, respectivement à la dilatation longitudinale dl₂₁ de la partie tubulaire 21 à ce point C. Or, le rapport entre ces côtés dr₂₁ et dl₂₁ reste le même qu'entre les côtés dr₂₂ et dl₂₂ correspondant à la dilatation sur la surface conique 22a du flasque de fermeture 22, en sorte que l'angle α de l'hypoténuse est le même. Donc, avec ces surfaces de contact coniques 21a, 22a, aucun jeu ne se forme suite aux variations de température, même si les coefficients de dilatation sont différents pour les deux matériaux et la surface externe du cylindre de travail 2 reste immobile par rapport à son axe de rotation, puisque aucun jeu ne s'est formé entre ces surfaces coniques 21a, 22a, en sorte que le jeu 13 entre ce cylindre de travail 2 et le contre-cylindre 4 reste constant. Dans ces conditions, même si ce jeu 13 a été réglé alors que la presse était froide, il reste le même lorsque le cylindre de travail 2 est chaud.

Avantageusement, deux joints O-ring 27 sont disposés à proximité des deux bords de la surface de contact conique 22a des flasques de fermeture 22 avec la surface conique adjacente 21a de la partie tubulaire 21 de l'enceinte de chauffage 20.

Un aspect important est de réaliser un transfert de chaleur (puissance thermique) correct à travers les clichés 16 du cylindre 2. Notons les faits suivants: La seule façon d'influencer le transfert d'énergie à travers le cliché par milliseconde est d'augmenter la température et/ou le débit du fluide livré par les moyens de chauffage. Selon le motif du cliché, il se peut que des températures différentes soient souhaitables. Ensuite, la température représentative de 220°C va provoquer un rayonnement important en pure perte, chauffer les alentours, c'est donc un phénomène non désiré.

Pour améliorer la situation, diverses mesures sont proposées. Les faces 29 non couvertes de clichés de l'outil 2 peuvent être couvertes avec une couche isolante, favorisant le passage de la chaleur disponible à travers les clichés 16 (figures 5, 29b). Pour gérer le passage de chaleur sélectivement à travers chaque cliché 16, les mesures suivantes vont être utilisées toutes ou en partie (cf figure 5): un cliché 16 peut être inséré et fixé par des moyens adéquats 30 dans un tube porteur 31 qui peut être glissé sur le cylindre de travail 2. Les pièces 31 et 2 peuvent aussi être la même. Le cliché 16 peut être muni de trous borgnes 32, de dimensions et répartitions variables, reliés ou non par des perçages 33 favorisant l'échappement d'air lors de changements de température. Ceci va créer des poches d'air et des freins efficaces au passage de chaleur. Les clichés peuvent être posés sur des cales 34, ce qui va accessoirement permettre de régler leur rayon actif Ra dans des petites valeurs. Ces cales 34 peuvent être munies ou non de trous de nouveau de répartitions et diamètres variables. Il peut également s'agir de trous borgnes. Les images des trous 32, 35 peuvent être alignées ou non. La cale 35 peut être aussi faite en matière isolante, résistante à la température. On peut également envisager l'utilisation de matériaux frettés (pressés à partir de poudre). En résumé, on peut freiner le passage d'énergie à travers un ou plusieurs clichés par rapport aux autres.

Une autre difficulté réside dans le fait que les clichés 16 sont souvent faits en laiton, le tube 31 en acier. La fixation doit donc être capable de tenir les dilatations différentielles.

Figure 5 montre aussi un arrangement proposé pour cette fixation. Une cale 30, en matière isolante ou non, permet de coincer le cliché 16 positivement contre l'épaule gauche 36, assurant son repositionnement exact en cas de retouches. L'élasticité contrôlée de la pièce 30 permet les dilatations thermiques différentielles entre les parties 31 et 16.

La figure 6 montre qu'il est possible de prévoir des variantes de fixation où un changement d'épaisseur de la cale 34 ne provoque pas de déplacement angulaire du cliché 16. Ceci est obtenu par orientation adéquate de la face de référence 37. Cette orientation, parallèle à la ligne centrale 38 du cliché, entraîne toutefois un complément de fixation, par exemple vis 39.

## Revendications

1. Presse rotative pour déposer des motifs d'un matériau sur un substrat en bande (14), comprenant un cylindre de travail (2) portant des clichés (16) des motifs dudit matériau à déposer et un contre-cylindre (4), des moyens (2b, 10a, LM) d'entraînement du cylindre de travail (2) en rotation, des moyens de chauffage et de contrôle de température (20) de ce cylindre de travail (2), des moyens (7, 7a, 2a, 10) d'exercice d'une précontrainte déterminée entre ledit cylindre de travail (2) et ledit contre-cylindre (4), des moyens de roulement libre (9) entre ledit contre-cylindre (4) et son arbre de pivotement (8), et des moyens (10, 11, 17, 18, 19) de réglage de l'écartement (13) entre ledit cylindre de travail (2) et ledit contre-cylindre (4), indépendants desdits moyens (7, 7a, 2a, 10) d'exercice de ladite précontrainte déterminée.

2. Presse selon la revendication 1, dans laquelle les axes de pivotement dudit cylindre de travail (2) et dudit contre-cylindre (4) sont solidaires, respectivement d'un bâti (1) et d'une bascule (5) dont l'axe de pivotement audit bâti (1) est parallèle à celui desdits cylindre et contre-cylindre (2, 4), et dans laquelle un vérin (7) exerce ladite précontrainte sur ladite bascule (5) par l'intermédiaire d'un levier (7a).

3. Presse selon la revendication 1 dans laquelle ledit écartement (13) entre le cylindre de travail (2) et le contre-cylindre (4) est défini par au moins une partie cylindrique (2a) solidaire dudit cylindre de travail (2) en contact avec au moins une partie cylindrique (10), indépendante dudit contre-cylindre (4) et montée pivotante sur une portion (11) de l'arbre de pivotement (8) de ce contre-cylindre (4), excentrique par rapport à l'axe de rotation dudit contre-cylindre (4), des moyens (17, 18) étant prévus pour le réglage de la position angulaire de ladite portion excentrique (11) de l'arbre de pivotement (8), en fonction de l'écartement (13) désiré entre ledit cylindre de travail (2) et ledit contre-cylindre (4).

4. Presse selon la revendication 3, dans laquelle ledit cylindre de travail (2) comporte deux parties cylindriques (2a) situées de part et d'autre de ce cylindre de travail au voisinage de ses extrémités, en contact respectivement avec deux parties cylindriques (10), indépendantes dudit contre-cylindre (4) et montées pivotantes respectivement sur deux portions excentriques (11) de l'arbre de pivotement (8) de ce contre-cylindre (4), situées de part et d'autre de ce contre-cylindre (4), chacune desdites portions excentriques (11) dudit arbre de pivotement (8) étant associée à des moyens indépendants (17, 18) pour le réglage de leurs positions angulaires.

5. Presse selon l'une des revendications précédentes, dans laquelle lesdits moyens de chauffage comportent une enceinte cylindrique (20) en contact thermique avec la paroi tubulaire externe dudit cylindre de travail (2), des cloisons tubulaires concentriques (26) munies d'ouvertures de communication (26a) divisant ladite enceinte (20) en une chambre centrale entourée de chambres annulaires concentriques, deux flasques (22) fermant les extrémités respectives desdites chambres annulaires, des conduits d'alimentation (24a), respectivement d'évacuation (24b) axiaux, reliant ladite enceinte (20) à une source d'un fluide de chauffage, des surfaces de contact coniques (21a, 22a) entre lesdits flasques (22) respectifs et la paroi cylindrique (21) de ladite enceinte de chauffage (20), le demi angle au sommet (α) de ces surfaces de contact coniques (21a, 22a) correspondant à l'angle de l'hypoténuse d'un triangle rectangle dont les autres côtés correspondent à la dilatation thermique longitudinale (dl₂₁, dl₂₂) d'un point donné d'une desdites surfaces de contact (21a, 22a) par rapport à l'axe médian (M) de ladite enceinte de chauffage (20) à température donnée, respectivement à la dilatation radiale (dr₂₁, dr₂₂) de ce même point à la même température, de façon à maintenir jointives lesdites surfaces de contact (21a, 22a) quelle que soit la température de ladite enceinte de chauffage (20).

6. Presse selon la revendication 5, dans laquelle la paroi de ladite enceinte de chauffage (20) et lesdits flasques (22) sont en des matériaux à coefficients de dilatation respectifs différents.

7. Presse selon l'une des revendications précédentes, où le passage d'énergie est ralenti dans des zones non utiles situées entre des clichés (16) par des éléments isolants (29b).

8. Presse selon l'une des revendications précédentes, dans laquelle le passage de chaleur à travers les clichés peut être freiné par des trous, structures et usinages adéquats à l'intérieur des clichés, ou par des cales sous les clichés, isolantes ou non, munies de trous borgnes ou traversant ou non, lesdites cales pouvant aussi être prévues frettées ou composites, de type sandwich.

9. Presse selon la revendication 8, dans laquelle les cales ont une fonction de ressort de façon à neutraliser d'éventuelles erreurs de faux-rond de l'outil d'estampage.

10. Presse selon l'une des revendications précédentes, dans laquelle les clichés sont fixés par des cales en forme de profil le long des génératrices de l'outil, ces profils ayant au moins une face inclinée positionnant le cliché avec précision et de façon reproduisible non seulement en radial, mais aussi angulairement contre une face de référence de l'outil porteur (36), ces profils peuvent être en matière élastique, isolante ou non, ils peuvent avoir la longueur entière ou partielle d'une génératrice d'outil.

## Claims

1. Rotary press to lay patterns of a material on a strip substrate (14), comprising a working cylinder (2) holding embossing dies (16) of patterns of said material to be laid and an anvil cylinder (4), means (2b, 10a, LM) for driving the working cylinder (2) into rotation, means for heating and monitoring temperature (20) of this working cylinder, means (7, 7a, 2a, 10) for exerting a defined prestressing between said working cylinder (2) and said anvil cylinder (4), free rolling means (9) between said anvil cylinder (4) and its pivoting shaft (8), and means (10, 11, 17, 18, 19) for adjusting the spacing (13) between said working cylinder (2) and said anvil cylinder (4) being independent from said means (7, 7a, 2a, 10) for exerting said defined prestressing.

2. Press according to claim 1, in which the pivoting axis of said working cylinder (2) and said anvil cylinder (4) are linked, respectively with a frame (1) and with a rocking member (5) whose pivoting axis to said frame (1) is parallel to the one of said cylinder and anvil cylinder (2, 4), and in which a jack (7) exerts said prestressing on said rocking member (5) via a lever (7a).

3. Press according to claim 1, in which said spacing (13) between the working cylinder (2) and the anvil cylinder (4) is determined by at least one cylindrical part (2a) linked with said working cylinder (2) in contact with at least one cylindrical part (10), being independent from said anvil cylinder (4) and mounted pivoting on a portion (11) of the pivoting shaft (8) of this anvil cylinder (4), eccentric to the rotation axis of said anvil cylinder (4), means (17, 18) being provided for adjusting the angular position of said eccentric portion (11) of the pivoting shaft (8), as a function to desired spacing (13) between said working cylinder (2) and said anvil cylinder (4).

4. Press according to claim 3, in which said working cylinder (2) comprises two cylindrical parts (2a) located on either side of this working cylinder near to its ends, respectively in contact with two cylindrical parts (10), being independent from said anvil-cylinder (4) and mounted pivoting respectively on two eccentric portions (11) of the pivoting shaft (8) of this anvil cylinder (4), located on either side of this anvil-cylinder (4), each of said eccentric portions (11) of said pivoting shaft (8) being associated with independent means (17, 18) for adjusting their angular positions.

5. Press according to one of the preceding claims, in which said heating means comprises a cylindrical enclosure (20) in thermal contact with the external tubular wall of said working cylinder (2), concentric tubular partitions (26) provided with communication openings (26a) dividing said enclosure (20) into a central chamber surrounded with concentric annular chambers, two flanges (22) closing the respective ends of said annular chambers, feeding lines (24a), respectively axial exhaust lines (24b), connecting said enclosure (20) to a source of heating fluid, cone-shaped contact surfaces (21a, 22a) between said respective flanges (22) and the cylindrical wall (21) of said heating enclosure (20), the half angle at the top (α) of these cone-shaped contact surfaces (21a, 22a) corresponding to the hypotenuse angle of a right-angle triangle whose other sides correspond to the longitudinal thermal expansion (dl₂₁, dl₂₂) of a given point of one of said contact surfaces (21a, 22a) with respect to the median axis (M) of said heating enclosure (20) at a given temperature, respectively to the radial expansion (dr₂₁, dr₂₂) of this same point at the same temperature, so as to maintain said contact surfaces (21a, 22a) joined whatever temperature in said heating enclosure (20).

6. Press according to claim 5, in which the wall of said heating enclosure (20) and said flanges (22) are made of materials with respective different expansion coefficient.

7. Press according to one of the preceding claims, where the energy transfer is slowed down in useless zones located between embossing dies (16) by isolating elements (29b).

8. Press according to one of the preceding claims, in which the heat transfer through the embossing dies can be slowed down by appropriate holes, structures and machining inside the embossing dies, or by blocks under the embossing dies, isolating or not, provided with blind or through holes or not, said blocks being also provided as hoops or compounds, of sandwich type

9. Press according to claim 8, in which the blocks have a spring function so as to compensate possible errors of out-of-round of the stamping tool.

10. Press according to one of the preceding claims, in which the embossing dies are fastened by blocks in profile shape along the tool generating lines, these profiles having at least one sloped face positioning with accuracy the embossing die and in a reproducible manner not only in radial but also angularly against a reference face of the holding tool (36), these profiles can be made of elastic material, isolating or not, they can be of an entire or partial length of a tool generating line.

## Patentansprüche

1. Rotationspresse zum Anbringen von Motiven aus einem Material auf einem Bandsubstrat (14), umfassend einen Arbeitszylinder (2), der Druckstöcke (16) der anzubringenden Motive aus dem Material trägt, und einen Gegenzylinder (4), Mittel (2b, 10a, LM) zum Drehantrieb des Arbeitszylinders (2), Mittel (20) zum Heizen und zur Steuerung/Regelung der Temperatur des Arbeitszylinders (2), Mittel (7, 7a, 2a, 10) zum Ausüben einer bestimmten Vorspannung zwischen dem Arbeitszylinder (2) und dem Gegenzylinder (4), Freirollmittel (9) zwischen dem Gegenzylinder (4) und seiner Drehwelle (8) und Mittel (10, 11, 17, 18, 19) zur Einstellung des Abstandes (13) zwischen dem Arbeitszylinder (2) und dem Gegenzylinder (4), die unabhängig von den Mitteln (7, 7a, 2a, 10) zur Ausübung der bestimmten Vorspannung sind.

2. Presse nach Anspruch 1, bei der die Drehachsen des Arbeitszylinders (2) und des Gegenzylinders (4) an einem Gestell (1) bzw. an einer Wippe (5) befestigt sind, deren Drehachse am Gestell (1) parallel zu denjenigen des Zylinders und des Gegenzylinders (2, 4) ist, und wobei ein Stellglied (7) die Vorspannung auf die Wippe (5) mittels eines Hebels (7a) ausübt.

3. Presse nach Anspruch 1, bei der der Abstand (13) zwischen dem Arbeitszylinder (2) und dem Gegenzylinder (4) festgelegt ist durch wenigstens einen zylindrischen Abschnitt (2a), der fest mit dem Zylinder (2) verbunden ist und in Berührung mit wenigstens einem zylindrischen Abschnitt (10) ist, der unabhängig vom Gegenzylinder (4) und drehbar auf einem bezogen auf die Drehachse des Gegenzylinders (4) exzentrischen Abschnitt (11) der Drehwelle (8) des Gegenzylinders (4) angebracht ist, wobei Mittel (17, 18) vorgesehen sind für die Einstellung der Winkelposition des exzentrischen Abschnitts (11) der Drehwelle (8) in Funktion des gewünschten Abstands (13) zwischen dem Arbeitszylinder (2) und dem Gegenzylinder (4).

4. Presse nach Anspruch 3, bei der der Arbeitszylinder (2) zwei zylindrische Abschnitte (2a) aufweist, die auf beiden Seiten des Arbeitszylinders benachbart zu seinen Enden angeordnet sind in jeweiligem Kontakt mit zwei zylindrischen Abschnitten (10), die unabhängig vom Gegenzylinder (4) und jeweils drehkbar auf zwei exzentrischen Abschnitten (11) der Drehwelle (8) des Gegenzylinders (4) angebracht sind, wobei die Abschnitte (11) auf beiden Seiten des Gegenzylinders (4) angeordnet sind und wobei jeder der exzentrischen Abschnitte (11) der Drehwelle (8) unabhängigen Mitteln (17, 18) zugeordnet ist zur Einstellung seiner Winkelposition.

5. Presse nach einem der vorhergehenden Ansprüche, bei der die Heizmittel umfassen:
eine zylindrische Einfassung (20), die in thermischem Kontakt mit der äußeren Rohrwandung des Arbeitszylinders (2) steht,
rohrförmige, konzentrische Trennwände (28), welche mit Verbindungsöffnungen (26a) ausgerüstet sind und welche die Einfassung (20) in eine zentrale, von konzentrischen, ringförmigen Kammern umgebene Kammer aufteilen, wobei zwei Flansche (22) die jeweiligen Enden der ringförmigen Kammern schließen,
axiale Leitungen zur Versorgung (24a) bzw. zur Entleerung (24b), welche die Einfassung (20) mit einer Heizfluidquelle verbinden,
konische Kontaktflächen (21a, 22a) zwischen den jeweiligen Flanschen (22) und der zylindrischen Wandung (21) der Heizeinfassung (20), wobei der halbe Winkel an der Spitze (α) dieser konischen Kontaktflächen (21a, 22a) dem Winkel der Hypotenuse eines rechteckigen Dreieicks entspricht, dessen andere Seiten der thermischen Ausdehnung in Längsrichtung (dl21, dl22) eines gegebenen Punktes einer der Kontaktflächen (21a, 22a) bezogen auf eine Mittelachse (M) der Heizeinfassung (20) bei gegebener Temperatur entspricht, bzw. der radialen Ausdehnung (dr21, dr22) desselben Punktes bei der gleichen Temperatur entspricht, derart, dass die Kontakflächen (21a, 22a) aneinanderliegen, egal welche Temperatur die Heizeinfassung (20) aufweist.

6. Presse nach Anspruch 5, bei der die Wandung der Heizeinfassung (20) und die Flansche (22) aus Materialien sind, die einen jeweiligen unterscheidlichen Ausdehungskoeffizienten aufweisen.

7. Presse nach einem der vorhergehenden Ansprüche, bei der der Energiedurchfluss in nicht benutzten, zwischen den Druckstöcken (1) liegenden Bereichen durch Isolierelemente (29b) verlangsamt ist.

8. Presse nach einem der vorhergehenden Ansprüche, bei der der Wärmedurchfluss durch die Druckstöcke durch adäquate Löcher, Strukturen und Formgebungen im Innern der Druckstöcke oder durch isolierende oder nicht-isolierende Füllstücke unter den Druckstöcken gebremst werden kann, wobei die Füllstücke mit Blindbohrungen oder mit durchgehenden oder nichtdurchgehenden Bohrungen ausgerüstet sind, wobei die Füllstücke auch aufgeschrumpft oder als Verbund vom Sandwichtyp vorgesehen sein können.

9. Presse nach Anspruch 8, bei der die Füllstücke eine federnde Funktion aufweisen, derart, dass eventuelle Unrund-Fehler des Prägewerkzeugs neutralisiert werden.

10. Presse nach einem der vorhergehenden Ansprüche, bei der die Druckstöcke durch Füllstücke in Profilform entlang der Mantellinie des Werkzeugs befestigt sind, wobei diese Profile wenigstens eine geneigte Fläche aufweisen, welche den Druckstock präzise und reproduzierbar nicht nur radial sondern auch winklig gegen eine Referenzfläche des Trägerwerkzeugs (38) positioniert, wobei diese Profile aus einem elastischen, isolierenden oder nicht-isolierenden Materials sein können und wobei sie die Gesamtlänge oder eine Teillänge einer Mantellinie des Werkzeugs aufweisen können.
